# FASCICULE DE BREVET EUROPEEN

(11) **EP 1 001 209 B1**
(45) Date de publication et mention de la délivrance du brevet: **03.09.2003**
(21) Numéro de dépôt: 99402226.7
(22) Date de dépôt: 10.09.1999
(51) Int. Cl.: F21S 8/08

(54) **Feux de signalisation routière ou autre adaptés pour daltoniens**
Lampeneinheit für Verkehrssignalleuchten oder andere Lichtsignalanlagen für Farbenblinde
Traffic or other signal lamps suitable for being perceived by colour blind persons

(30) Priorité: 18.09.1998 FR 9811658
(43) Date de publication de la demande: 17.05.2000
(73) Titulaire: Lahire, Michel, 64800 Saint Abit (FR)
(72) Inventeur: Lahire, Michel, 64800 Saint Abit (FR)
(74) Mandataire: Epstein, Henri

(56) Documents cités:
- WO-A-94/23403
- DE-A- 3 139 849
- DE-A- 3 722 578
- US-A- 3 688 259
- US-A- 4 214 168

## Description

La présente invention se rapporte aux systèmes de feux de signalisation et de voyants de contrôle à sources lumineuses de couleurs tout particulièrement adaptés pour permettre aux mal voyants des couleurs, notamment aux personnes affectés de daltonisme,la perception de signaux.

Cette anomalie de la vision des couleurs entrainant le plus souvent la confusion entre le rouge et le vert, est extrêmement préjudiciable dans de nombreuses circonstances de la vie courante et professionnelle des personnes qui en sont atteintes.

La gravité des conséquences qui en résultent, notamment lors de la perception défectueuse des feux de circulation routière et des avertissements émis par des voyants lumineux de salles de contrôle, avait conduit à chercher des moyens permettant d'atténuer voire éliminer les suites dangereuses de telles situations.

Ainsi, on a déjà pensé à associer une figure géométrique, telle que triangle, carré ou cercle, à chacune des trois couleurs de bornes de signalisation du trafic routier.

Une telle proposition n'a toutefois pas été suivie d'effets, probablement entre autre à cause de la difficulté de reconnaitre à distance dans de mauvaisesconditions de visibilité la forme géométrique non éclairée associée au feu de signalisation en couleur qui lui est associé.

Le même problème peut également se rencontrer pour des voyants lumineux disposés en grand nombre dans les salles de contrôle des installations industrielles ou autres.

"Il était déjà connu du brevet US n° 3688259 des systèmes de feux de signalisation adaptés à être perçus par des mal voyants des couleurs, comportant un élément lumineux, ledit élément restant allumé en permanence et servant de repère de la position du feu allumé au moment donné par rapport audit repère.

Les systèmes de feux de signalisation conformes à la présente invention sont caractérisés en ce qu'on adjoint aux boitiers classiques renfermant lesdits feux un élément lumineux servant de repère fixé le long et sur un côté de l'alignement desdits feux"

Les systèmes de feux de signalisation ou de voyants de contrôle à sources lumineuses de couleur selon la présente invention sont caractérisés en ce qu'on adjoint aux feux de signalisation ou aux voyants de contrôle existants ou du type conventionnel un élément lumineux servant de repère de position du feu ou du voyant allumé au moment donné, par rapport à ceux non allumés ou par rapport à la boite, p.ex. à sa forme, qui les renferme.

Dans sa forme la plus courante, l'invention s'applique aux systèmes comportant au moins deux voyants lumineux s'allumant à tour de rôle.

En tant que système de feux de circulation routière, le dispositif selon l'invention s'applique tout particulièrement aux bornes comportant trois feux tricolores alignés verticalement ou horizontalement.

De préférence, l'élément lumineux de repère de position est fixé sur un côté de l'alignement de feux ou de voyants.

En pratique générale, l'élément lumineux servant de repère ne sera illuminé que dans les conditions de mauvaise visibilité, par exemple à la tombée de la nuit, dans le brouillard ou autres intempéries atmosphériques.

L'élément lumineux servant de repère peut revêtir de formes variées.

De préférence, il sera constitué par un tube d'éclairage permettant de reconnaitre la position du feu ou du voyant allumé par rapport à l'étendue du tube.

Selon d'autres variantes, l'élément lumineux est constitué soit par un feu blanc positionné au niveau du feu de milieu, soit par des spots lumineux alignés sur un côté de feux de signalisation.

Aux dessins annexes, on a représenté, à titre d'exemples non limitatifs, trois formes de réalisation de l'élément lumineux servant de repère de position du feu et du voyant allumé, à savoir:
un tube d'éclairage à la figure 1
un feu blanc à la figure 2 et
plusieurs spots lumineuxalignés à la figure 3.

Les boitiers 5 renferment trois feux tricolores, p.ex. un feu rouge 1a, un feu jaune 1b et un feu vert 1c, s'allumant et s'éteignant alternativement pour régler le trafic routier.

Le tube d'éclairage 2 montré à la figure 1 est placé dans un logement accolé à la paroi latérale gauche du boitier 5.

En fonctionnement, le tube reste allumé indiquant ainsi la position du feu,allumé à un moment donné, dans l'ordre de feux de commande successifs.

La position de ce feu dans la succession de feux alignés est repérée par la reconnaissance de sa position par rapport à la hauteur totale du tube allumé.

Sans avoir à reconnaitre la couleur de la lumière émise par le feu, la personne atteinte du daltonisme repère aisément la position de ce feu dans le boitier par rapport à la colonne représentée par le tube et identifie ainsi l'ordre de commande transmis par la borne de feux tricolores.

Selon la figure 2, un boitier complémentaire 3 renferme un feu blanc qui, en fonctionnement, reste allumé en permanence.

Placé au niveau du feu de milieu, le feu blanc permet le repérage du feu à l'état allumé (1a,1b,1c) de la même façon que le tube d'éclairage 2 de la figure 1.

Le même but peut être atteint selon la réalisation représentée à la figure 3 par des spots alignés 4 qui, en fonctionnement restent allumés en permanence.

D'autres variantes de réalisation pratiquées sans se départir de l'esprit de l'invention par l'homme de l'art font également partie intégrante de la présente invention.

Ses avantages sont nombreux, car non seulement les systèmes selon l'invention rendent un service appréciable aux mal voyants des couleurs, mais son application ne modifie en rien les habitudes existantes.

S'agissant de compléter seulement les installations existantes sans les modifier, les frais occasionnés par la mise en place de repères lumineux selon l'invention représentent un coût minimal.

## Revendications

1. Systèmes de feux de signalisation (1a,1b,1c) adaptés à être perçus par des mal voyants des couleurs, comportant un élément lumineux (2,3,4), ledit élément restant allumé en permanence et servant de repère de la position du feu allumé au moment donné par rapport audit repère, **caractérisés en ce qu'**on adjoint aux boîtiers classiques (5) renfermant lesdits feux (1a,1b,1c) un élément lumineux (2,3,4) servant de repère le long et sur un côté de l'alignement desdits feux.

2. Systèmes selon la revendication 1, **caractérisés en ce qu'**ils comportent au moins deux voyants lumineux s'allumant à tour de rôle.

3. Systèmes de feux de circulation routière selon la revendication 1 ou 2, **caractérisés en ce que** les feux de signalisation sont au nombre de trois feux tricolores (1a,1b,1c) alignés verticalement ou horizontalement.

4. Systèmes selon les revendications 1 à 3, **caractérisés en ce que** l'élément lumineux est constitué par un tube d'éclairage (2).

5. Systèmes de feux tricolores selon l'une quelconque des revendications 1 à 3, **caractérisés en ce que** l'élément lumineux servant de repère est constitué par un feu blanc (3) positionné au niveau du feu de milieu.

6. Systèmes selon l'une des revendications 1 à 3, **caractérisés en ce que** l'élément lumineux servant de repère est constitué par des spots lumineux (4) alignés sur un côté de feux de signalisation.

## Patentansprüche

1. Lampeneinheit für Verkehrssignalleuchten (1a,1b,1c) oder andere Lichtsignalanlagen für Farbenblinde, die eine bleibend leuchtende Signalleuchte (2,3,4) aufweist, welche Signalleuchte als Merkzeichen in Bezug auf die Stelle der ständig erleuchteten Verkehrssignalleuchte dient, **dadurch gekennzeichnet, dass** dem gebräuchlichen, Signalleuchten (1a,1b,1c) enthaltenden Kasten, eine entlang auf einer Seite des Kastens montierte Signalleuchte (2,3,4) zugeordnet ist.

2. Lampeneinheit gemäss Anspruch 1, **dadurch gekennzeichnet, dass** sie mindestens zwei nacheinander erleuchtete Signalleuchten aufweist.

3. Lampeneinheit gemäss Anspruch 1 oder 2, **dadurch gekennzeichnet, dass** sie dreifarbige Verkehrssignalleuchten (1a,1b,1c) behält, die senkrecht oder waagerecht angeordnet sind.

4. Lampeneinheit nach einem der Ansprüche 1 bis 3, **dadurch gekennzeichnet, dass** die als Merkzeichen dienende Signalleuchte aus einem Leuchtrohr (2) besteht.

5. Lampeneinheit nach einem der Ansprüche 1 bis 3, **dadurch gekennzeichnet, dass** die als Merkzeichen dienende Signalleuchte aus einem weißlichtstrahlenden Leuchtpunkt (3) besteht, welcher auf der Mittelhöhe des Kastens montiert ist.

6. Lampeneinheit nach einem der Ansprüche 1 bis 3, **dadurch gekennzeichnet, dass** die als Merkzeichen dienende Signalleuchte als mehrere in eine Reihe gestellte Lichtspots (4) ausgebildet ist.

## Claims

1. Traffic or other signals lamps (1a,1b,1c) suitable for being perceived by colour blind persons, having a light element (2,3,4) permanently illuminated, which serves as reference for recognizing the location of the traffic signal lamp which is illuminated at a given moment, **characterized by** conjoining an usual traffic light box containing such lamps (1a,1b,1c) with the illuminated element (2,3,4) serving as reference and placed along and on one side of said lamps.

2. Traffic or other signal lamps according to claim 1, comprising at least two lamps lighted alternately.

3. Traffic or other signal lamps according to claim 1 or 2, comprising three-coloured lamps (1a,1b,1c) set vertically or horizontally in lines.

4. Traffic or other signal lamps according to one of claims 1 to 3, wherein the light element is an illuminated tube (2).

5. Three-colours traffic lights according to one of claims 1 to 3, wherein the light element serving as reference is a white-light illuminated element (3) placed on the level of the middle signal lamp.

6. Traffic or other signal lamps according to one of claims 1 to 3, wherein the light element serving as reference is constituted by several spot-lights set in lines (4).
